# EUROPÄISCHE PATENTSCHRIFT

(11) **EP 2 705 823 B1**
(45) Veröffentlichungstag und Bekanntmachung des Hinweises auf die Patenterteilung: **10.06.2020**
(21) Anmeldenummer: 12006300.3
(22) Anmeldetag: 06.09.2012
(51) Int. Cl.: A61H 7/00, A61H 15/00

(54) **Vorrichtung zur Ohrmassage**
Device for ear massage
Dispositif de massage d'oreille

(43) Veröffentlichungstag der Anmeldung: 12.03.2014
(73) Patentinhaber: Reinhart, Martin, 6410 Telfs (AT)
(72) Erfinder: Linter, Werner, 6020 Innsbruck (AT)
(74) Vertreter: Rippel, Andreas O.

(56) Entgegenhaltungen:
- CN-Y- 2 848 211
- US-A- 4 404 965
- US-A1- 2008 221 387
- US-A1- 2010 160 841

## Beschreibung

Die vorliegende Erfindung betrifft eine Vorrichtung zur Ohrmassage mit den Merkmalen des Oberbegriffs des Anspruchs 1.

Im Stand der Technik sind mannigfaltige Vorrichtungen beschrieben, die durch Erzeugung verschiedener Reize am Ohr zu einer Linderung oder Heilung von Tinnitus betragen sollen, Neben Bestrahlung mit Licht verschiedener Wellenlängen zählt die Übertragung von Vibrationen, also mechanische Einwirkung mit hoher Frequenz, zu den am meisten verwendeten Behandlungsmethoden. So werden etwa in der EP 1 486 186 B1 oder in der EP 0 778 017 A2 Vorrichtungen offen gelegt, die die Behandlung des Ohrs unter Anderem mit in und um das Ohr angelegten Vibrationen ermöglichen.

Die US 2010/0160841 A1 und die CN 2848211 beschreiben jeweils eine Vorrichtung zur Ohrmassage. Diese Vorrichtungen werden in der Hand des Benützers gehalten und weisen einen Motor auf, welcher mittels einer Welle einen Exzenter antreibt, wobei der Exzenter ein Massageteil trägt.

Die Aufgabe der vorliegenden Erfindung besteht darin, die zum Teil mäßigen Erfolge bei der Behandlung von Tinnitus durch mechanische Einwirkung zu verbessern.

Diese Aufgabe wird durch eine Vorrichtung zur Ohrmassage mit den Merkmalen des Anspruchs 1 gelöst.

Dabei ist es wichtig, dass die Massage langsam, insbesondere nicht vibrierend, durchgeführt wird. Unter Anderem wird dies zumindest kleine Bewegungen der Ohrmuschel bzw. des Ohrs bis in das Innenohr hinein induzieren. Dies zeitigt deutliche Behandlungserlolge, welche auf das Vorhandensein verschiedener Akupunkturpunkte am betreffenden Teil des Ohrs zurückzuführen sind. Auch die Wärmeentwicklung durch die während der Massage entstehende Reibung ist für den Patienten vorteilhaft.

Für optimale Behandlungsergebnisse beträgt die Drehzahl der Welle bevorzugt maximal 75 Umdrehungen pro Minute und besonders bevorzugt maximal 50 Umdrehungen pro Minute.

Weiterer Vorteil der Erfindung ist das Erreichen einer tiefen Entspannungsphase, was zahlreiche positive Wirkungen nach sich zieht. Dazu zählen eine Verbesserung des Schlafverhaltens bis hin zur Behandlung von Schlafstörungen, Entspannung des an das Ohr angrenzenden Muskel- und Sehnenapparates sowie positive Auswirkungen auf die Psyche.

Für besonders gute Behandlungserfolge kann es günstig sein, für jedes Ohr eine Behandlungszeit von je zwei mal zehn Minuten mit wechselndem Drehsinn der Massage vorzusehen. Aus praktischer Erfahrung scheint insbesondere eine Schlaf- oder Ruhephase nach der Behandlung vorteilhaft sein zu können.

Weitere vorteilhafte Ausführungsformen der Erfindung sind in den abhängigen Ansprüchen definiert.

Um Geräuschentwicklung durch etwaige Getriebe zu vermeiden, kann vorgesehen sein, den Motor unmittelbar mit der Welle zu verbinden.

Für eine einfache Bauweise ist es vorteilhaft das Massageteil mit dem Exzenter einstückig auszuführen.

Zur Anpassung an verschiedene Ohren und die verschiedenen Tinnitus-Pathologien kann es vorteilhaft sein, dass der Exzenter mit der Welle und/oder der Massageteil mit der Welle lösbar verbunden ist.

Zur Erreichung einer Stützwirkung für das restliche Ohr kann es vorgesehen sein, dass eine rechtwinklig zur Drehachse liegende Platte mit dem Massageteil verbunden ist oder am Massageteil angeformt ist. Dabei kann auf der Platte eine Polsterung oder ein Formteil vorgesehen sein, um das Anliegen am Ohr angenehmer zu gestalten. Die Polsterung oder das Formteil kann vorzugsweise aus Kunststoff, Gummi, Schaumstoff oder Holz oder dergleichen gefertigt sein. Insbesondere muss das Formteil nicht weich sein.

Um kreisförmige Bewegungen des Massageteils zu ermöglichen, ohne jedoch eine Rotation um eine Symmetrieachse oder dergleichen des Massageteils zu bewirken, kann es vorgesehen sein, dass die Platte und/oder das Massageteil separat vom Exzenter am Gehäuse der Vorrichtung - insbesondere beweglich - gelagert ist.

Durch ein Führungsprofil an der Platte oder an dem Massageteil, welches mit dem Exzenter zusammenwirkt, kann besonders einfach die Übertragung der Bewegung des Exzenters auf das Massageteil bewirkt werden. Um eine Toleranz Bewegungen des Massageteils in Richtung der Drehachse der Welle zu erreichen, kann es vorgesehen sein, dass das Führungsprofil als die Innenwandung eines Rohrs ausgeführt ist.

Aus Kostengründen und um eine angenehme Oberfläche zu schaffen, kann es vorgesehen sein, dass das Massageteil und/oder die Platte aus Kunststoff oder Schaumstoff oder dergleichen gefertigt ist.

Für ein besonders angenehmes Anliegen des Massageteils am inneren Teil der Ohrmuschel kann es bevorzugt vorgesehen sein, dass das Massageteil im Wesentlichen halbkugel-oder kugelförmig ausgebildet ist.

Um die Vorrichtung dazu zu befähigen auf verschiedene Patienten individuell einzugehen, kann eine Einstellvorrichtung vorgesehen sein, durch welche die Geschwindigkeit und/oder der Drehsinn des Elektromotors einstellbar ist.

Um etwaige Relativbewegungen von Massageteil und Ohr während der Behandlung auszugleichen, kann es vorgesehen sein, dass die Welle oder das Massageteil In Richtung der Drehachse gefedert gelagert ist. Es ist denkbar die Vorrichtung so zu gestalten. dass die Federelemente austauschbar sind, um auf Erfordernisse verschiedener Patienten einzugehen. Für ein besonders feines Einstellen der Federwirkung ist es denkbar die Welle teleskopisch mit integriertem Gasdruckzylinder oder dergleichen auszubilden.

Das Kissen oder eine Oberfläche des Kissens kann aus thermoplastischem Kunststoff gefertigt sein, wodurch das Liegen besonders angenehm gestaltet werden kann.

Um die Vorrichtung besonders bequem zu gestalten, ist das Kissen bevorzugt als Gehäuse der Vorrichtung ausgebildet.

Hier kann eine Abdeckung an der Öffnung vorgesehen sein, welche vorzugsweise aus Leder, Textil, Gummi oder Kunststoff oder dergleichen gefertigt ist. Diese ermöglicht es, dass durch das Massageteil alle erwähnten eingangs Ohrbereiche massiert werden, statt einer rein auf das Massageteil lokalisierten Massage.

Bei dieser Ausführungsform der Erfindung kann es vorteilhaft sein, dass eine Höhenverstelleinrichtung zum Verstellen der Relativposition des Massageteils und der Oberfläche des Kissens vorgesehen ist, um verschiedene Kopf- und Ohrformen bedienen zu können.

Für eine einfache Bauweise kann zur Verbindung des Exzenters mit der Welle ein Verbindungselement vorgesehen sein. Besonders bevorzugt ist hierbei, dass die Welle als Vier- oder Sechskantbolzen ausgeführt ist und dass das Verbindungselement formschlüssig auf die Welle aufsetzbar ist. Selbstverständlich ist die Zahl der Kanten unerheblich, auch jeder andere Kantbolzen wird den Zweck erfüllen.

Es kann vorgesehen sein, dass das Massageteil, der Exzenter und das Verbindungsteil sowie gegebenenfalls die Platte einslückig als ein Aufsatz ausgeführt sind. Mithilfe solcher Aufsätze kann das Massageteil schnell an verschiedene Ohrformen angepasst werden.

Für große Ohren bzw. für eine kräftige Massage kann der Exzenter als bezüglich der Drehachse schief stehender Stab ausgeführt sein.

Um auch eine Massage des Randes eines Ohrs zu ermöglichen, kann die Exzentrizität des Exzenters maximal 7 cm, insbesondere 6 cm, betragen.

Für die Massage des Inneren Teils der Ohrmuschel kann die Exzentrizität des Exzenters maximal 2 cm, bevorzugt 1 cm und besonders bevorzugt 5 mm bis 6 mm betragen. Desgleichen können die Abmessungen des Massageteils zwischen 2 cm und 4 cm und bevorzugt zwischen 2,5 cm und 3,5 cm liegen. Idealerweise können die Abmessungen des Massageteils etwa 3 cm betragen.

Insbesondere für Ausführungsformen mit einer Platte kann eine Exzentrizität von maximal 2cm, bevorzugt 5 mm bis 6 mm, vorteilhaft sein.

Weitere Vorteile und Einzelheiten der Erfindung ergeben sich anhand der Figuren sowie der dazugehörigen Figurenbeschreibung. Dabei zeigen
- Fig.1: eine Schnittdarstellung durch eine erfindungsgemäße Vorrichtung zur Ohrmassage,
- Fig. 2a bis 2d: verschiedene vorteilhafte Ausführungsformen der Aufsätze bestehend aus Verbindungsteil. Exzenter, Massageteil und gegebenenfalls einer Platte,
- Fig. 3: eine schematische Schnittdarstellung einer erfindungsgemäßen Vorrichtung zur Ohrmassage,
- Fig.4: eine schematische Schnittdarstellung einer Ausführungsform der Erfindung mit separat am Gehäuse gelagerter Platte und Massageteil,
- Fig.5: eine der aus Fig. 4 ähnlichen Ausführungsform, bei der die Platte direkt auf dem Gehäuse aufsitzt und
- Fig.6: eine schematische Schnittdarstellung einer erfindungsgemäßen Vorrichtung, bei der das Führungsprofil als scheibenförmige Ausnehmung ausgeführt ist.

Die in Figur 1 gezeigte Vorrichtung 1 zur Ohrmassage weist ein Gehäuse 17, einen Motor 2, eine Welle 3, ein Verbindungsteil 6 sowie eine Platte 7 auf. In diesem Ausführungsbeispiel ist der Exzenter 4 mit dem Massageteil 5 einstückig ausgeführt. Wie zu erkennen ist, ist dieses einstückig ausgeführte Teil bezüglich der Drehachse X der Welle 3 exzentrisch. In diesem konkreten Ausführungsbeispiel ist die Welle mit 41bis 42 Umdrehungen pro Minute drehbar.

Die in Figur 1 gezeigte Ausführungsform weist weiterhin ein Kissen 10 mit einer Öffnung 13 auf. Strichliert eingezeichnet sind zwei Möglichkeiten einer Abdeckung 11. Eine gefederte Lagerung des Massageteils in Richtung der Drehachse X ist durch eine Feder 9 zwischen der Welle 3 und dem Motor 2 ausgeführt. Dies kann natürlich auch anders gelöst werden, zum Beispiel durch eine Federung der gesamten Einheit aus Motor 2, Welle 3, Exzenter 4 und Massageteil 5.

Die Höhenverstelleinrichtung 12 ist hier nur schematisch gezeigt, da sie auf verschiedenste Arten ausgeführt werden kann, die dem Fachmann bekannt sind.

An einer Einstellvorrichtung 8 können sowohl Drehsinn als auch Drehzahl des Motors 2 eingestellt werden.

Figur 2 zeigt vier verschiedene Beispiele für Kombinationen aus Verbindungsteil 6. Exzenter 4 und Massageteil 5, wobei die in den Figuren 2c und 2d gezeigten über eine Platte 7 verfügen. Diese sind jeweils mit einer Polsterung 14 versehen. Figuren 2a und 2d zeigen Ausführungen mit vergleichsweise großen Exzentritäten für große Ohren oder eine kräftige Massage.

In Figur 3 ist eine Schnittdarstellung einer erfindungsgemäßen Vorrichtung 1 zur Ohrmassage dargestellt, wobei hier der Aufsatz aus Figur 2b zum Einsatz kommt. In diesem Fall weist die Abdeckung 11 ein Loch auf, durch das das Massageteil 5 ragt.

In Figur 4 ist ein Ausführungsbeispiel gezeigt, bei dem die Platte (7) und das Massageteil (5) separat vom Exzenter (4) am Gehäuse (17) gelagert sind. Diese bewegliche Lagerung (16) wird in diesem Fall durch Federn gelöst. Das Führungsprofil (15) ist durch die Innenseite eines Rohrs gegeben in welchem der Exzenter (4) angeordnet ist

Figur 5 zeigt eine Ausführungsform, die der aus Figur 4 ähnlich ist, wobei hier die Platte (7) direkt auf dem Gehäuse (17) aufsitzt. Die bewegliche Lagerung (16) wird hier mit versenkten Federn erreicht, aber auch andere Lösungen, beispielsweise mit Hilfe von Kugellagem, sind ohne weiteres denkbar.

In Figur 6 schließlich ist das Führungsprofil (15) als scheibenförmige Ausnehmung gestaltet. Um etwa größere Auslenkungen zu erreichen, können zum Beispiel auch ringförmige Ausnehmungen benutzt werden.

Die Erfindung ist nicht beschränkt auf die hier gezeigten Ausführungsbeispiele. So ist es auch möglich eine erfindungsgemäße Vorrichtung als Handgerät auszuführen. Auch weitere beruhigende Einwirkungen der Vorrichtung, wie etwa die Ausgabe von dem Patienten angenehmer Musik, sind denkbar.

Des Weiteren ist es möglich das Massageteil separat beweglich zu lagern. Hierdurch werden kreisförmige Bewegungen des Massageteils möglich, ohne dass dieses um die Drehachse rotieren würde.

Auch eine Anordnung zur Massage eines Ohres eines auf dem Rücken liegenden Patienten sowie viele weitere Ausführungsformen sind denkbar.

## Patentansprüche

1. Vorrichtung zur Ohrmassage mit einem Motor (2), einer durch den Motor (2) um eine Drehachse (X) drehbaren Welle (3), einem Massageteil (5), welches mit einem Exzenter (4) verbunden ist, der mit der Welle (3) verbunden ist, **dadurch gekennzeichnet, dass** ein Kissen (10) mit einer Öffnung (13) vorgesehen ist, wobei das Massageteil (5) in der Öffnung (13) angeordnet ist, und dass die Welle (3) eine Drehzahl von maximal 100 Umdrehungen pro Minute aufweist.

2. Vorrichtung nach Anspruch 1, **dadurch gekennzeichnet, dass** der Motor (2) unmittelbar mit der Welle (3) verbunden ist.

3. Vorrichtung nach Anspruch 1 oder 2, **dadurch gekennzeichnet, dass** der Massageteil (5) mit dem Exzenter (4) einstückig ausgeführt ist.

4. Vorrichtung nach wenigstens einem der Ansprüche 1 bis 3, **dadurch gekennzeichnet, dass** der Exzenter (4) mit der Welle (3) lösbar verbunden ist.

5. Vorrichtung nach wenigstens einem der Ansprüche 1 bis 4, **dadurch gekennzeichnet, dass** eine rechtwinklig zur Drehachse (X) liegende Platte (7) mit dem Massageteil (5) verbunden ist oder am Massageteil (5) angeformt ist.

6. Vorrichtung nach Anspruch 5, **dadurch gekennzeichnet, dass** auf der Platte (7) eine Polsterung (14), welche vorzugsweise aus Kunststoff, Gummi oder Schaumstoff gefertigt ist, oder ein Formteil (14), welche vorzugsweise aus Kunststoff, Gummi, Schaumstoff oder Holz gefertigt ist, vorgesehen ist.

7. Vorrichtung nach wenigstens einem der Ansprüche 1 bis 6, **dadurch gekennzeichnet, dass** die Platte (7) und/oder das Massageteil (5) separat vom Exzenter (4) an einem Gehäuse (17) der Vorrichtung - insbesondere beweglich - gelagert ist.

8. Vorrichtung nach wenigstens einem der Ansprüche 1 bis 7, **dadurch gekennzeichnet, dass** ein Führungsprofil (15) an der Platte (7) oder dem Massageteil (5) vorgesehen ist, welches die Bewegungen des Exzenters (4) auf das Massageteil (5) oder die Platte (7) überträgt.

9. Vorrichtung nach Anspruch 8, **dadurch gekennzeichnet, dass** das Führungsprofil (15) als die Innenwandung eines Rohrs ausgeführt ist.

10. Vorrichtung nach wenigstens einem der Ansprüche 1 bis 9, **dadurch gekennzeichnet, dass** das Massageteil (5) im Wesentlichen halbkugel- oder kugelförmig ausgebildet ist.

11. Vorrichtung nach wenigstens einem der Ansprüche 1 bis 10, **dadurch gekennzeichnet, dass** die Welle (3) oder das Massageteil (5) in Richtung der Drehachse (X) gefedert gelagert ist.

12. Vorrichtung nach wenigstens einem der Ansprüche 1 bis 11, **dadurch gekennzeichnet, dass** an der Öffnung (13) des Kissens (10) eine Bespannung vorgesehen ist.

13. Vorrichtung nach einem der Ansprüche 1 bis 12, wobei das Massageteil in einer Relativposition zu einer Oberfläche des Kissens (10) angeordnet ist, **dadurch gekennzeichnet, dass** eine Höhenverstelleinrichtung (12) zum Verstellen der Relativposition vorgesehen ist.

14. Vorrichtung nach wenigstens einem der Ansprüche 1 bis 13, **dadurch gekennzeichnet, dass** zur Verbindung von Exzenter (4) und Welle (3) ein Verbindungselement (6) vorgesehen ist.

15. Vorrichtung nach Anspruch 14, **dadurch gekennzeichnet, dass** das Massageteil (5), der Exzenter (4) und das Verbindungsteil (6), sowie vorzugsweise die Platte (7), einstückig ausgeführt sind.

16. Vorrichtung nach Anspruch 1 oder 2 oder 4 bis 14, **dadurch gekennzeichnet, dass** der Massageteil (5) mit dem Exzenter (4) lösbar verbunden ist.

## Claims

1. Device for ear massage with a motor (2), one by a motor (2) by one Rotation axis (X) rotatable shaft (3), a massage part (5), and an eccentric (4) which is connected to the shaft (3), **characterized in that** a cushion (10) with an opening (13) is provided , wherein the massage part (5) is arranged in the opening (13) and that the shaft (3) has a rotational speed of at most 100 revolutions per minute.

2. Device according to claim 1, **characterized in that** the motor (2) directly with Shaft (3) is connected.

3. Device according to claim 1 or 2, **characterized in that** the massage part (5) with the eccentric (4) is made in one piece.

4. Device according to at least one of claims 1 to 3, **characterized in that** the eccentric (4) is detachably connected to the shaft (3).

5. Device according to at least one of claims 1 to 4, **characterized in that** a plate (7) lying at right angles to the axis of rotation (X) is connected to the massage part (5) or is integrally formed on the massage part (5).

6. Apparatus according to claim 5, **characterized in that** on the plate (7) Upholstery (14), which is preferably made of plastic, rubber or foam, or a molded part (14), which is preferably made of plastic, rubber, foam or wood, is provided.

7. Device according to at least one of claims 1 to 6, **characterized in that** Plate (7) and / or the massage part (5) separately from the eccentric (4) on a housing (17) Device - in particular is movably mounted.

8. Device according to at least one of claims 1 to 7, **characterized in that** a guide profile (15) is provided on the plate (7) or the massage part (5), which transmits the movements of the eccentric (4) to the massage part (5) or the plate (7).

9. Apparatus according to claim 8, **characterized in that** the guide profile (15) as the Inner wall of a tube is executed.

10. Device according to at least one of claims 1 to 9, **characterized in that** the massage part (5) is essentially hemispherical or spherical.

11. Device according to at least one of claims 1 to 10, **characterized in that** the shaft (3) or the massage part (5) is spring-loaded in the direction of the axis of rotation (X).

12. Device according to at least one of claims 1 to 11, **characterized in that** a cover is provided at the opening (13) of the cushion (10).

13. Device according to one of claims 1 to 12, where in the massage part in one Relative position to a surface of the cushion (10) is arranged, **characterized in that** a height adjustment device (12) is provided for adjusting the relative position.

14. Device according to at least one of claims 1 to 13, **characterized in that** A connecting element (6) is provided for connecting the eccentric (4) and the shaft (3).

15. Device according to claim 14, **characterized in that** the massage part (5) which Eccentric (4) and the connecting part (6), and preferably the plate (7), are made in one piece.

16. Apparatus according to claim 1 or 2 or 4 to 14, **characterized in that** the Massage part (5) is detachably connected to the eccentric (4).

## Revendications

1. Dispositif de massage de l'oreille avec un moteur (2), un par un moteur (2) par un Axe rotatif (3) de l'axe de rotation (X), une partie de massage (5) et un excentrique (4) qui est connecté à l'arbre (3), **caractérisé en ce qu'**un coussin (10) avec une ouverture (13) est prévu , dans lequel la partie de massage (5) est disposée dans l'ouverture (13) et que l'arbre (3) a une vitesse de rotation d'au plus 100 tours par minute.

2. Dispositif selon la revendication 1, **caractérisé en ce que** le moteur (2) directement avec L'arbre (3) est connecté.

3. Dispositif selon la revendication 1 ou 2, **caractérisé en ce que** la partie de massage (5) avec l'excentrique (4) est réalisé d'une seule pièce.

4. Dispositif selon au moins l'une des revendications 1 à 3, **caractérisé en ce que** l'excentrique (4) est relié de manière amovible à l'arbre (3).

5. Dispositif selon au moins l'une des revendications 1 à 4, **caractérisé en ce que** une plaque (7) perpendiculaire à l'axe de rotation (X) est reliée à la partie de massage (5) ou est formée d'une seule pièce sur la partie de massage (5).

6. Appareil selon la revendication 5, **caractérisé en ce que** sur la plaque (7) La garniture (14), qui est de préférence en plastique, en caoutchouc ou en mousse, ou une pièce moulée (14), qui est de préférence en plastique, en caoutchouc, en mousse ou en bois, est prévue.

7. Dispositif selon au moins l'une des revendications 1 à 6, **caractérisé en ce que** Plaque (7) et / ou la partie massage (5) séparément de l'excentrique (4) sur un boîtier (17) Dispositif - en particulier est monté mobile.

8. Dispositif selon au moins l'une des revendications 1 à 7, **caractérisé en ce que** un profil de guidage (15) est prévu sur la plaque (7) ou la partie de massage (5), qui transmet les mouvements de l'excentrique (4) à la partie de massage (5) ou à la plaque (7).

9. Appareil selon la revendication 8, **caractérisé en ce que** le profil de guidage (15) comme La paroi intérieure du tube est exécutée. dix.

10. Dispositif selon au moins l'une des revendications 1 à 9, **caractérisé en ce que** la partie de massage (5) est essentiellement hémisphérique ou sphérique.

11. Dispositif selon au moins l'une des revendications 1 à 10, **caractérisé en ce que** la tige (3) ou la partie de massage (5) est sollicitée par ressort dans le sens de l'axe de rotation (X).

12. Dispositif selon au moins l'une des revendications 1 à 11, **caractérisé en ce que** une housse est prévue à l'ouverture (13) du coussin (10).

13. Dispositif selon l'une des revendications 1 à 12, où dans la partie de massage en une Une position relative par rapport à une surface du coussin (10) est agencée, **caractérisée en ce que** un dispositif de réglage en hauteur (12) est prévu pour régler la position relative.

14. Dispositif selon au moins l'une des revendications 1 à 13, **caractérisé en ce que** Un élément de connexion (6) est prévu pour connecter l'excentrique (4) et l'arbre (3).

15. Dispositif selon la revendication 14, **caractérisé en ce que** la partie de massage (5) qui L'excentrique (4) et la pièce de liaison (6), et de préférence la plaque (7), sont réalisés d'une seule pièce.

16. Appareil selon la revendication 1 ou 2 ou 4 à 14, **caractérisé en ce que** le La partie de massage (5) est reliée de manière amovible à l'excentrique (4).
